# EUROPÄISCHE PATENTSCHRIFT

(11) **EP 0 051 756 B1**
(45) Veröffentlichungstag und Bekanntmachung des Hinweises auf die Patenterteilung: **02.05.1985**
(21) Anmeldenummer: 81108168.6
(22) Anmeldetag: 10.10.1981
(51) Int. Cl.: H01H 73/18, H01H 9/36

(54) **Lichtbogenlöscheinrichtung, insbesondere für einen Leitungsschutzschalter**
Arc extinguishing device, in particular for an automatic cut out
Dispositif d'extinction d'arc éléctrique, notamment pour disjoncteur de protection

(30) Priorität: 08.11.1980 DE 3042168
(43) Veröffentlichungstag der Anmeldung: 19.05.1982
(73) Patentinhaber: BROWN, BOVERI & CIE Aktiengesellschaft, 68309 Mannheim (DE)
(72) Erfinder: Runtsch, Erhard, Ing. grad., D-6944 Hemsbach (DE); Bruckner, Werner, D-6909 Walldorf (DE)
(74) Vertreter: Kempe, Wolfgang, Dr.

## Beschreibung

Die Erfindung betrifft eine Lichtbogenlöscheinrichtung, insbesondere für Leitungsschutzschalter, mit wenigstens einem festen und wenigstens einem beweglichen Kontaktstück, zwischen denen z.B. im Falle einer durch einen Kurzschlussstrom verursachten Kontakttrennung ein Lichtbogen gezogen wird, der über wenigstens ein mit einem der Kontaktstücke verbundenes Lichtbogenleitblech einem Lichtbogenlöschblechpaket zur Löschung des Lichtbogens zugeführt wird, das von einer zusätzlich die Austrittsseite des Lichtbogenlöschblechpaketes abdeckenden und in diesem Bereich Gasaustrittsöffnungen aufweisenden Umhüllung umgeben ist.

Es ist bekannt (vergleiche DE-A2616825), die das Lichtbogenlöschblechpaket abschliessenden bzw. begrenzenden Lichtbogenlöschbleche wenigstens teilweise mit elektrisch isolierendem Material abzudecken, wobei das isolierende Material die Lichtbogenlöschbleche U-förmig abdeckt. Das offene Ende des U weist zu den Kontaktstücken hin und kann an seinem Grund eine Erweiterung aufweisen. Die Abdeckung kann auch durch eine Umhüllung erreicht werden, welche die Seitenbereiche und das obere und untere Löschblechpaket abdeckt.

Eine Lichtbogenlöscheinrichtung der eingangs genannten Art ist aus der DE-B 1 926 355 bekanntgeworden. Diese Einrichtung umfasst ein Lichtbogenlöschblechpaket, das von einer Umhüllung umgeben ist, die aus Kammerwänden und einer Siebplatte besteht. Die Siebplatte deckt die Austrittsseite des Lichtbogenlöschblechpaketes ab und besitzt in diesem Bereich Gasaustrittsöffnungen. Insgesamt ist die aus der DE-B 1 926355 bekannte Lichtbogenlöschkammer als sehr massives Gehäuse mit relativ dicken Wandstärken ausgebildet, das das Lichtbogenlöschblechpaket insgesamt, d.h. also vollständig umgibt, wobei die Lichtbogenlöschbleche mit ihren Kanten an der Innenwandung des Gehäuses satt anliegen, was auch für die Lichtbogenleitschienen gilt, die ebenfalls unmittelbar an der Innenwandung des Gehäuses angelegt sind. Nach vorne, also zur Kontaktstelle hin, ist das Gehäuse mit einem kammartigen Abschluss mit Fortsätzen versehen, die zwischen je zwei Lichtbogenlöschbleche eingreifen und eine bestimmte Form mit den Kanten besitzen.

Aufgabe der Erfindung ist es, eine Lichtbogenlöscheinrichtung der eingangs genannten Art zu schaffen, mit der eine weitere Verbesserung für den Lichtbogeneinlauf in das Lichtbogenlöschblechpaket und eine Reduzierung der Rückzündungsgefahr erzielt werden kann; ferner soll die Herstellbarkeit der Lichtbogenlöscheinrichtung erheblich erleichtert werden.

Diese Aufgabe wird erfindungsgemäss dadurch gelöst, dass die Umhüllung U-förmig gestaltet ist, d.h. zwei die Schenkel des U bildende Platten und einen diese Platten miteinander verbindenden, mit den Gasaustrittsöffnungen versehenen Verbindungssteg aufweist, dass die beiden Platten - parallel zu den Lichtbogenlöschblechen verlaufend - das Lichtbogenlöschblechpaket zwischen sich nehmen und der Verbindungssteg über der Gasaustrittsseite des Lichtbogenlöschblechpaketes zu liegen kommt und dass die Platten in Lichtbogeneinlaufrichtung verlaufend längliche, ringsum geschlossene Ausnehmungen aufweisen, die derart gestaltet sind, dass im Eintrittsbereich des Lichtbogens in das Löschblechpaket ein quer zu der Lichtbogeneinlaufrichtung liegender Steg des Plattenmaterials verbleibt.

Eine weitere vorteilhafte Ausgestaltung der Erfindung kann dahingehen, dass der Steg an den Platten in Lichtbogeneinlaufrichtung nach innen versetzt ist, derart, dass an den Lichtbogeneinlaufseiten der Platten vor den Ausnehmungen jeweils ein nach vorn offener Ausschnitt entsteht.

Zusätzlich besteht noch die Möglichkeit, die länglichen Ausnehmungen der Platten durch wenigstens einen weiteren quer zur Lichtbogeneinlaufrichtung liegenden Steg aus dem Plattenmaterial zu unterteilen.

Durch das Einbringen der Stege wird das Zurücklaufen der Lichtbogenfusspunkte auf den Lichtbogenleitschienen erschwert und damit eine Reduzierung der Rückzündungsgefahr erreicht. Die Lichtbogenwanderung wird unmittelbar nach der Kontakttrennung im wesentlichen durch das magnetische Blasfeld bewirkt, das durch die U-förmige Ausbildung der Stromzuführung zur Kontaktstelle erzeugt wird. Wenn der Lichtbogen in das Lichtbogenlöschblechpaket eingelaufen ist, dann sind magnetische, den Lichtbogen antreibende Kräfte nach wie vor vorhanden, jedoch wird das Plasma durch thermische Ausbreitung wieder zurück zur Kontaktstelle hingetrieben, so dass im Bereich der ursprünglichen Kontaktstelle Rückzündungen auch über die Lichtbogenlöschbleche erfolgen können, wenn die Stege nicht vorgesehen sind. Bei der erfindungsgemässen Ausführung wird das magnetische Feld, das durch die Stromführung zur Kontaktstelle gebildet wird, den Lichtbogen glatt und ohne weiteres über die Stege hinwegtreiben. Danach haben die Stege die Aufgabe, als thermische Barriere ein Überspringen des Lichtbogens nach hinten, d.h. zurück zur Kontaktstelle zu verhindern. Dies wird, wie sich herausgestellt hat, in jedem Fall erreicht und demgemäss wird der Lichtbogenfusspunkt an den äusseren Lichtbogenlöschblechen immer im Bereich der Ausnehmungen der Platten liegen bzw. bleiben, so dass die Rückzündungen sowohl an der Seite als auch im Bereich der Kontaktstelle vermieden und verhindert sind.

Zur weiteren Verbesserung der Lichtbogenführung im Bereich der Lichtbogenlöschbleche kann zwischen den beiden parallel zu den Lichtbogenlöschblechen verlaufenden Platten eine Zwischenplatte vorgesehen sein, deren Form den beiden Aussenplatten entspricht.

Eine weitere Ausgestaltung der Erfindung kann dahingehen, dass die Gasaustrittsöffnungen als Schlitze oder als kreisförmige Öffnungen ausgebildet sind, die im Bereich zwischen den Lichtbogenlöschblechen liegen.

Aufgrund dieser Massnahmen kann der Abluftquerschnitt wesentlich vergrössert und über die gesamte Fläche verteilt werden, so dass eine Wand am Gehäuse des Leitungsschutzschalters, wie bspw. bei der DE-B 1 926355, nicht mehr erforderlich ist.

Es besteht ausserdem die Möglichkeit, die Umhüllung aus einem elektronegativ gasenden Material herzustellen; diese Ausführung bzw. Materialwahl unterstützt die Lichtbogenlöschfähigkeit des Lichtbogenlöschblechpaketes noch weiter. Anhand der Zeichnung, in der einige Ausführungsbeispiele der Erfindung dargestellt sind, sollen die Erfindung sowie weitere vorteilhafte Ausgestaltungen und Verbesserungen näher erläutert und beschrieben werden:
Es zeigt:
Figur 1 eine Lichtbogenlöschkammer in Seitenansicht, bei geöffnetem Gehäuse,
Figur 2 eine perspektivische Darstellung einer Umhüllung eines Lichtbogenlöschblechpaketes,
Figur 2a eine Ansicht, wie die Umhüllung in das Lichtbogenlöschblechpaket integriert ist,
Figur 3 eine weitere Ausgestaltung einer Umhüllung für Lichtbogenlöschblechpakete, ebenfalls in perspektivischer Darstellung,
Figur 3a eine Ansicht auf ein Lichtbogenlöschblechpaket gemäss Figur 2a, mit der Umhüllung gemäss Figur 3,
Figur 4 und 5 perspektivische Darstellungen weiterer Ausgestaltungen der Umhüllung für ein Lichtbogenlöschblechpaket.

Innerhalb eines Gehäuses 11 eines Leitungsschutzschalters befindet sich ein festes Kontaktstück 12 und ein bewegliches Kontaktstück 13, wobei das bewegliche Kontaktstück 13 um eine ortsfeste Achse 14 schwenkbar gelagert ist. Das feste Kontaktstück 12 geht über in ein erstes Lichtbogenleitblech 15. Parallel zu dem ersten Lichtbogenleitblech 15 ist ein zweites Lichtbogenleitblech 16 vorgesehen, welches mit dem beweglichen Kontaktstück 13 bzw. mit dem Kontakthebel 13 über eine Litzenverbindung 17 verbunden ist. Zwischen den beiden Lichtbogenleitblechen 15 und 16 befinden sich Lichtbogenlöschbleche 18, 19, 20, 21, welche in ihrer Anzahl verringert oder erhöht werden können, je nach dem welcher Strombegrenzungsgrad erreicht werden soll.

Bei einer Kontaktöffnung im Falle eines Kurzschlusses bildet sich zunächst ein Lichtbogen 221 aus, der direkt an der Stelle entsteht, an der sich die beiden Kontaktstücke 12 und 13 berühren. Dieser Lichtbogen wandert, beeinflusst durch die thermische und magnetische Eigenblasung, weiter und entfernt sich dabei von der Kontaktstelle; der eine Fusspunkt wandert das bewegliche Kontaktstück 13 und der andere Fusspunkt das Lichtbogenleitblech 15 entlang. Der Lichtbogen in seiner zweiten Stellung ist mit der Bezugsziffer 222 bezeichnet. Aufgrund des durch die Anordnung von festem und beweglichem Kontaktstück 12 bzw. 13 auftretenden magnetischen Blasfeldes wird der Lichtbogen in Pfeilrichtung A zu den Löschblechen 18 bis 21 getrieben und durch die magnetische Wirkung des Eisen-Löschblechpaketes in die Ausnehmung 22 der einzelnen Lichtbogenlöschbleche gezogen, bildet auf den einzelnen Blechen Fusspunkte und brennt dann zwischen den einzelnen Löschblechen. Der Lichtbogen hat dabei die Bezugsziffer 224. Für die Geschwindigkeit dieses Ablaufes ist neben der Gestaltung des Vorkammerraumes 220 (vergleiche Figur 1) und der Geometrie der Lichtbogenlöschbleche 18 bis 21 ganz wesentlich eine optimale Abluftführung durch die Ausbildung der Austrittsöffnungen (der Figur 1 ohne Bezeichnung) verantwortlich. Diese müssen so gestaltet sein, dass einerseits für den einlaufenden Lichtbogen möglichst wenig Gegendruck in der Kammer aufgebaut wird und andererseits sich die Einzellichtbögen an den Löschblechenden nicht kurzschliessen können, da sich dadurch eine Reduzierung der Lichtbogenspannung ergeben würde, die eine negative Auswirkung auf die Strombegrenzung hätte und damit der unerwünschten Wirkung von Rückzündungen gleichkommen würde.

Damit nun Rückzündungen verhindert und die oben angeführte Lichtbogenspannungsreduzierung vermieden werden, ist das Lichtbogenlöschblechpaket von einer Umhüllung 30 umgeben. Diese Umhüllung 30 gemäss der Figur 2 ist U-förmig ausgebildet und besitzt eine obere und eine untere Platte 32 und 34, die auf die obere und untere Fläche des Lichtbogenlöschbleches 16 bzw. 21 aufgelegt wird. Diese beiden Platten sind mittels eines Verbindungssteges 36 miteinander verbunden, welcher Gasaustrittsöffnungen 38 besitzt. Die Platten 32 bzw. 34 weisen eine schlüssellochartig ausgebildete Ausnehmung 40 bzw. 42 auf, die in dem vorderen Bereich, also im Bereich des Eintritts des Lichtbogens in das Lichtbogenlöschblechpaket durch einen Steg bzw. eine Barriere 44 und 46 abgeschlossen sind. An diese Barriere schliesst sich ein annähernd rechteckiger Bereich 48 und 50 an, der in einer Erweiterung 52 und 54 endet bzw. einmündet, welcher Bereich 52 bzw. 54 eine elliptische oder annähernd elliptische Form (Figur 2) haben kann, deren längere Halbachse quer zur Längsachse des Bereiches 48 bzw. 54 ausgerichtet ist und parallel zu dem hinteren Steg 36 verläuft. In der Figur 2 ist das Deionblech 21 mit seinem Blechausschnitt 22 eingezeichnet, um anzudeuten, wie die Umhüllung gemäss der Figur 2 an das Lichtbogenlöschblechpaket angebracht wird.

In der Figur 2a ist dargestelllt, wie die Umhüllung in das Lichtbogenlöschblechpaket integriert ist, wobei der Lichtbogen, der gerade in das Lichtbogenlöschblechpaket einläuft, die Bezugsziffer 223 besitzt.

In der Figur 3 ist eine ähnliche Ausgestaltung gezeigt wie in der Figur 2. Man erkennt eine Umhüllung mit einer oberen Platte 60 und einer unteren Platte 62, die mittels eines Verbindungssteges 64 miteinander verbunden sind, welcher Verbindungssteg mittels Schlitzen 66 perforiert ist. In den Platten 60 und 62 sind ebenfalls schlüssellochartige Ausnehmungen 68 und 70 eingebracht, die ähnlich den Ausnehmungen gemäss der Figur 2 sind. Anstatt die Stege unmittelbar an der vorderen Kante der Platten 60 und 62 anzuordnen, wie in der Ausgestaltung nach Figur 2, können die Stege 76, 78 nach hinten in Lichtbogenlaufrichtung versetzt sein, wie in der Figur 3 dargestellt, wodurch nach vorn hin offene, mit der Ausnehmung 68 und 70 fluchtende U-förmige Ausschnitte 80 und 82 gebildet sind. Anstatt ellipsenförmige Erweiterungen an der Ausnehmung vorzusehen (siehe Figur 2), können die Erweiterungen auch kreisförmig sein. Diese besitzen die Bezugsziffer 72 und 74.

Durch die Anordnung der Stege (76, 78) wird erreicht, dass die Fusspunkte des Lichtbogens 223 (Figur 2a) weiter in den Blechausschnitt bzw. in die Ausnehmung 22 eintreten können und damit die Säule des Lichtbogens 223 stärker der magnetischen Wirkung der Löschblechpakete 18 bis 21 ausgesetzt sind. Dadurch erfolgt ein schnellerer und sicherer Lichtbogeneinlauf.

Die Schlitze 66 sind so angeordnet, dass sie zwischen je zwei Lichtbogenlöschblechen liegen; sie sind dabei in zwei nebeneinanderliegenden Reihen übereinander angeordnet, wobei die Reihen parallel zueinander in Stapelrichtung nebeneinander verlaufen. Die Schlitze der sich gegenüberliegenden Reihen sind dabei so gegeneinander versetzt, dass ein Schlitz der einen Reihe im Bereich zwischen zwei Schlitzen der anderen Reihe liegt.

Die Umhüllung ist so wie in der Figur 3a gezeigt in das Lichtbogenlöschblechpaket integriert. Die Anordnung ist dabei die gleiche wie bei derjenigen der Figur 2a.

Die Durchbrüche 38 gemäss der Figur 2 sind kreisförmig. Es besteht natürlich auch die Möglichkeit, wie in der Figur 3 dargestellt, die Durchbrüche als Schlitze 66 auszubilden; die Wirkung dieser schlitzartigen Austrittsöffnungen ist die gleiche wie die der kreisförmigen Durchbrechungen.

In der Figur 4 ist eine Umhüllung dargestellt, die der gemäss Figur 3 ähnlich ist; lediglich zwischen dem vorderen Steg 76 bzw. 78 und der kreisförmigen Erweiterung 72 bzw. 74 ist ein Zwischensteg 77 vorgesehen, durch den die Rückzündungsgefahr noch weiter verringert wird und zwar dadurch, dass die Lichtbogenfusspunkte auf den Leitschienen 15 und 16 abgeriegelt werden.

Die Figur 5 zeigt eine Ausgestaltung, die der der Figur 4 ähnlich ist. Die Umhüllung besitzt eine obere Platte 60 und eine untere Platte 62 mit den Stegen 76, 77 und 78. Zwischen den beiden Platten 60 und 62 ist eine Zwischenplatte 84 vorgesehen, die Stege 86 und Stege 88 besitzt, die den Stegen 76, 77 und 78 entsprechen. Im übrigen ist die Ausnehmung (ohne Bezugsziffer) in der gleichen Weise ausgestaltet wie diejenige gemäss den Figuren 3 und 4, die kreisförmige Erweiterung kann auch durch eine ellipsenförmige Erweiterung ähnlich Figur 2 ersetzt werden. Es besteht die Möglichkeit, die Platte 60 und die Platte 62 mit dem Bereich der Umhüllung der Austrittsseite des Lichtbogenlöschblechpaketes einstükkig zu verbinden; dann kann die Zwischenplatte 24 entweder lose in das Lichtbogenlöschblechpaket eingelegt werden oder in geeigneter Weise mit dem hinteren Bereich der Gasaustrittsseite verbunden werden. Durch die Anordnung der Zwischenplatte, die annähernd in der Mitte des Löschblechpaketes angeordnet sein sollte, wird eine noch weitere Verbesserung erzielt.

Die Umhüllung kann natürlich nicht nur bei Lichtbogenlöschblechen in einem Leitungsschutzschalter eingesetzt werden, sondern überall dort, wo Lichtbogenlöschbleche zum Löschen eines Lichtbogens bzw. zur Begrenzung eines Kurzschlussstromes verwendet werden. Dies kann bei Leistungsschaltern, bei Schützen und bei ähnlichen elektrischen Schaltgeräten der Fall sein.

## Patentansprüche

1. Lichtbogenlöscheinrichtung, insbesondere für Leitungsschutzschalter, mit wenigstens einem festen (12) und wenigstens einem beweglichen (13) Kontaktstück, zwischen denen z.B. im Falle einer durch einen Kurzschlussstrom verursachten Kontakttrennung ein Lichtbogen (221, 222) gezogen wird, der über wenigstens ein mit einem der Kontaktstücke (12, 13) verbundenes Lichtbogenleitblech (15) einem Lichtbogenlöschblechpaket (18 bis 21) zur Löschung des Lichtbogens zugeführt wird, das von einer zusätzlich die Austrittsseite des Lichtbogenlöschblechpaketes (18 bis 21) abdeckenden und in diesem Bereich Gasaustrittsöffnungen (36, 38) aufweisenden Umhüllung (30) umgeben ist, dadurch gekennzeichnet, dass die Umhüllung (30) U-förmig gestaltet ist, d.h. zwei die Schenkel des U bildende Platten (32, 60; 34, 62) und einen diese Platten miteinander verbindenden, mit den Gasaustrittsöffnungen (38, 66) versehenen Verbindungssteg (36, 64) aufweist, dass die beiden Platten (32, 34; 60, 62) - parallel zu den Lichtbogenlöschblechen verlaufend - das Lichtbogenlöschblechpaket (18 bis 21) zwischen sich nehmen und der Verbindungssteg (36, 64) über der Gasaustrittsseite des Lichtbogenlöschblechpaketes (18 bis 21) zu liegen kommt und dass die Platten (32, 34; 60, 62) in Lichtbogeneinlaufrichtung verlaufende längliche, ringsum geschlossene Ausnehmungen (40, 42; 72, 74) aufweisen, die derart gestaltet sind, dass im Eintrittsbereich des Lichtbogens in das Löschblechpaket (18 bis 21) ein quer zu der Lichtbogeneinlaufrichtung liegender Steg (44,46; 76, 78) des Plattenmaterials verbleibt.

2. Einrichtung nach Anspruch 1, dadurch gekennzeichnet, dass der Steg (76, 78) an den Platten (60, 62) in Lichtbogeneinlaufrichtung nach innen versetzt ist, derart, dass an den Lichtbogeneinlaufseiten der Platten vor den Ausnehmungen (72, 74) jeweils ein nach vorn offener Ausschnitt (80, 82) entsteht.

3. Einrichtung nach Anspruch 2, dadurch gekennzeichnet, dass die länglichen Ausnehmungen der Platten durch wenigstens einen weiteren quer zur Lichtbogeneinlaufrichtung liegenden Steg (77) aus dem Plattenmaterial unterteilt sind.

4. Einrichtung nach einem der vorstehenden Ansprüche, dadurch gekennzeichnet, dass zwischen den beiden parallel zu den Lichtbogenlöschblechen verlaufenden Platten eine Zwischenplatte (84) vorgesehen ist, deren Form den beiden Aussenplatten entspricht.

5. Einrichtung nach einem der vorstehenden Ansprüche, dadurch gekennzeichnet, dass die Gasaustrittsöffnungen als Schlitze oder als kreisförmige Öffnungen ausgebildet sind, die im Bereich zwischen den Lichtbogenlöschblechen liegen.

6. Einrichtung nach einem der vorstehenden Ansprüche, dadurch gekennzeichnet, dass die Umhüllung aus einem elektronegativ gasenden Material gebildet ist.

## Claims

1. Arc-extinction device, in particular for an automatic cut-out, with at least one fixed (12) and at least one moveable (13) contact piece, between which, for example in the event of a contact separation caused by a short-circuit current, an arc (221, 222) is drawn, which is fed via at least one arc deflector (15) connected to one of the contact pieces (12, 13) to a bank of arc-extinction plates (18 to 21) in order to extinguish the arc, which is enclosed by a casing (30) additionally covering the exit side of the bank of arc-extinction plates (18 to 21) and having in this area gas emission openings (36, 38), characterised in that the casing (30) is designed as a U-shape, that is, it has two plates (32, 60; 34, 62) forming the legs of the U, and a connecting web (36, 64) which connects these plates together and which is provided with the gas emission openings (38, 66), that the two plates (32, 34; 60, 62) - running parallel to the arc-extinction plates - receive between them the bank of arc-extinction plates (18 to 21), and the connecting web (36, 64) comes into a position lying over the gas emission side of the bank of arc-extinction plates (18 to 21), and that the plates (32, 34; 60, 62) have elongated recesses (40, 42; 72, 74) closed on all sides and running in the direction of entry of the arc, the recesses (40, 42; 72, 74) being designed in such a way that a web (44, 46; 76, 78) made of plate material remains lying across the direction of entry of the arc at the area where the arc enters the bank of extinction plates (18to 21).

2. Device according to Claim 1, characterised in that the web (76, 78) at the plates (60, 62) is displaced inwards in the direction of entry of the arc in such a way that a notch (80, 82) which is open to the front is in each case developed at the arc entry sides of the plates (60, 62) in front of the recesses (72, 74).

3. Device according to Claim 2, characterised in that the elongated recesses of the plates are subdivided by at least one other web (77) formed of the plate material and lying across the direction of entry of the arc.

4. Device according to one of the preceding claims, characterised in that an intermediate plate (84) is provided between the two plates running parallel to the arc-extinction plates, the form of the intermediate plate (84) corresponding to the two outer plates.

5. Device according to one of the preceding claims, characterised in that the gas emission openings are designed as slots or as circular openings which lie in the area between the arc-extinction plates.

6. Device according to one of the preceding claims, characterised in that the casing is formed of an electronegatively gassing material.

## Revendications

1. Dispositif d'extinction d'un arc électrique, en particulier pour disjoncteur de protection pour lignes comportant au moins une pièce de contact fixe (12) et au moins une pièce de contact mobile (13) entre lesquelles, par exemple dans le cas d'une rupture de contact provoquée par un courant de court-circuitage, est tendu un arc électrique (221, 222) qui est dirigé en vue de son extinction, par l'intermédiaire d'au moin une tôle (15) conductrice d'arcs électriques raccordée à l'une des pièces de contact (12,13), vers un empilement de tôles (18 à 21) de soufflage d'arcs électriques, cet empilement étant entouré par une enveloppe (30) qui obture en plus le côté sortie de cet empilement de tôles (18 à 21) de soufflage d'arcs électriques et présente dans cette région des orifices (36, 38) de sortie des gaz, caractérisé par le fait que l'enveloppe (30) est de configuration en U, c'est-à-dire qu'elle comprend deux plaques (32, 60; 34, 62) formant les branches du U et une aile de jonction (36, 64) qui relie entre elles ces plaques et est percée des orifices (38, 66) de sortie des gaz; par le fait que les deux plaques (32, 34; 60, 62) emprisonnent entre elles l'empilement de tôles (18 à 21) de soufflage d'arcs électriques en s'étendant parallèlement à ces tôles de soufflage, l'aile de jonction (36, 64) venant s'appliquer au-dessus du côté par lequel les gaz sortent dudit empilement de tôles (18 à 21) de soufflage d'arcs électriques; et par le fait que les plaques (32, 34; 60, 62) comportent des évidements oblongs (40, 42; 72, 74) qui s'étendent dans la direction de pénétration de l'arc électrique, sont fermés circonférentiellement et sont configurés de telle façon qu'une membrure (44,46; 76, 78) du matériau constituant les plaques, située perpendiculairement à la direction de pénétration de l'arc électrique, subsiste dans la zone d'entrée de l'arc électrique dans l'empilement des tôles de soufflage (18 à 21).

2. Dispositif selon la revendication 1, caractérisé par le fait que la membrure (76, 78) sur les plaques (60, 62) est décalée vers l'intérieur dans la direction de pénétration de l'arc électrique, de telle façon que, avant les évidements (72, 74), il soit donné naissance à une échancrure respective (80, 82) ouverte vers l'avant sur les côtés desdites plaques par lesquels les arcs électriques pénètrent.

3. Dispositif selon la revendication 2, caractérisé par le fait que les évidements oblongs des plaques sont subdivisés par au moins une autre membrure (77) formée par le matériau constituant lesdites plaques et s'étendant perpendiculairement à la direction de pénétration des arcs électriques.

4. Dispositif selon l'une des revendications précédentes, caractérisé par le fait qu'il est prévu, entre les deux plaques s'étendant parallèlement aux tôles de soufflage des arcs électriques, une plaque intercalaire (84) dont la forme correspond à celle des deux plaques externes.

5. Dispositif selon l'une des revendications précédentes, caractérisé par le fait que les orifices de sortie des gaz sont réalisés sous la forme de fentes ou de trous circulaires ménagés dans la région située entre les tôles de soufflage des arcs électriques.

6. Dispositif selon l'une des revendications précédentes, caractérisé par le fait que l'enveloppe est confectionnée en une matière à dégagement gazeux électronégatif.
